# EUROPÄISCHE PATENTSCHRIFT

(11) **EP 0 818 251 B1**
(45) Veröffentlichungstag und Bekanntmachung des Hinweises auf die Patenterteilung: **28.03.2001**
(21) Anmeldenummer: 97110090.4
(22) Anmeldetag: 20.06.1997
(51) Int. Cl.: B21B 43/00

(54) **Auflauf- und Abbremsvorrichtung, insbesondere für Mittelstahl- Walzprofile**
Receiving and braking device, in particular for medium-sized rolled sections
Dispositif d'accès et de freinage, en particulier pour des profilés laminés en fers moyens

(30) Priorität: 04.07.1996 DE 19626887
(43) Veröffentlichungstag der Anmeldung: 14.01.1998
(73) Patentinhaber: SMS Demag AG, 40237 Düsseldorf (DE)
(72) Erfinder: Stodt, Rolf, 41 564 Kaarst (DE); Drügh, Hans-Peter, 53909 Zülpich (DE)
(74) Vertreter: Valentin, Ekkehard, Dipl.-Ing.

(56) Entgegenhaltungen:
- EP-A- 0 743 109
- DE-A- 1 427 853
- DE-A- 2 218 041
- DE-C- 400 119
- FR-A- 583 595

## Beschreibung

Die Erfindung betrifft eine Auflauf- und Abbremsvorrichtung, insbesondere für Mittelstahl-Walzprofile, mit einem Einlaufrollgang und einer dazu in paralleler Zuordnung seitlich versetzt angeordneten Bremsvorrichtung, die im Zusammenwirken ein Auflauf- und Bremssystem bilden.

Die Entwicklung von Walzwerken führte in kurzen Zeitabständen jeweils zu höheren Walzgeschwindigkeiten. Dies hatte zur Folge, daß in den Adjustagen steigende Mengen an Walzgut anfielen, und wenn dabei die Aufnahmefähigkeit der Adjustagen mit der Walzkapazität nicht Schritt halten konnte, bildeten diese einen Engpaß für den gesamten Materialfluß. Daraus ergab sich die Forderung, die Adjustagen derart weiterzuentwickeln und anzupassen, daß eine immer größer werdende Walzproduktion On-line versorgt werden konnte, mit der Tendenz nach rationelleren Lösungen, um durch verbesserte Automatisierung die Kapazität zu erhöhen und zugleich den vergleichsweise hohen Aufwand an Personal zu verringern.

Dabei geht es vorrangig um eine höhere Geschwindigkeit des gesamten Materialflusses und um Mittel und Maßnahmen zur geordneten Ablage von Walzgutstäben in angepaßten Kühlbettlängen. Von besonderer Wichtigkeit ist dabei eine positionsgenaue Ablage einzelner Walzstäbe, sei es, daß sie in vorgegebenen Schnittlängen mit jeweils einer Anzahl von Handelslängen paketweise kopfseitig oder fußseitig bündig auf dem Kühlbett zu liegen kommen. Um dies zu erreichen, sind üblicherweise zwischen dem Auslauf eines Walzwerkes und dem Einlauf eines Kühlbettes steuerbare vollautomatische Auflauf- und Abbremsvorrichtungen erforderlich.

Eine derartige Einrichtung ist beispielsweise aus der DE-OS 2 218 041 bekannt. Daraus geht hervor, daß ein aus der Walzstraße auslaufender Walzstab zunächst eine Trennvorrichtung zum Schopfen der unbrauchbaren Kopfstücke des Walzstabes passiert und danach auf einen Auflaufrollgang gelangt. Darin wird ein einseitig hebbarer Bremsrollgang aktiviert und die Bremsung des sich in Bewegung befindlichen Stabes eingeleitet. Ein solcher Bremsrollgang besteht bei der bekannten Anlage aus mit leichter Schräglage zur Walzachse angeordneten Transportrollen, die den Walzstab über die gesamte Länge zur Kühlbettseite versetzen. Sobald der Walzstab seitlich aus dem Bereich des Auflaufrollganges auf den Abbremsrollgang gelangt, wird dieser abgesenkt und der Auflaufrollgang ist für die Aufnahme eines neuen Walzstabes wieder frei. Der Bremsrollgang wird je nach Profilart des Walzstabes so gesteuert, daß ein Schopfen des Stabkopfes in der Trennvorrichtung in einer vorbestimmten Länge erfolgen kann, oder bei nicht zu schopfenden Walzstäben eine vor der Trennvorrichtung liegende Endstellung erreicht wird. Falls die Walzstäbe gerichtet werden sollen, passieren sie eine Richtmaschine und werden anschließend über den Auslaufrollgang dem Kühlbett, zugeführt. Bei der bekannten Anlage ist gemäß Figur 1 parallel zum Auslaufrollgang die Bremsvorrichtung in Form eines Bremsrollganges angeordnet.

Aus der DE-C-400119 ist ein Zuführrollgang für Kühlbetten mit senkbaren Rollen für die Abbremsung von Stäben bekannt, mit einem zwischen den Rollen liegenden Plattenbelag. Dieser Plattenbelag ist durch eine oder mehrere Wände in zwei oder mehrere Längsabteilungen mit verschiedenen Tiefen geteilt. Der von der Walze kommende Stab wird durch die etwas schief zur Förderrichtung gelagerten Rollen auf die Kühlbettseite geführt. Durch schiefes oder horizontales Absenken der Rollen wird der auf den Rollen befindliche Stab langsam auf dem Plattenbelag abgelegt und dabei abgebremst. Da der Plattenbelag unterschiedlich tiefe Längsabteilungen aufweist, in die auch bei abgesenkten Rollen diese noch wirksam vorstehen, kann ein neuer Stab in diesen tiefen Längsabteilungen durch die Rollen weitergeführt, von den Rollen dann angehoben und durch ihre Schiefstellung gleichfalls zur Kühlbettseite geführt und dann dort wieder abgesenkt werden.

Nachteilig ist bei den beschriebenen bekannten Vorrichtungen die langsame und nur durch Schräglage der Rollen herbeigeführte ungesteuerte Querförderung des Walzgutes zur Kühlbettseite, was der gewünschten Erhöhung der Geschwindigkeit des Materialflusses entgegensteht.

Andere bekannte Lösungen für die Gestaltung eines Auflaufbereiches im Zusammenwirken mit Abbremsvorrichtungen können auch mit Anordnungen von Bremsschiebern innerhalb eines Rollganges oder von Abwischern zum seitlichen Abwischen von Walzprofilen in Form einer Abwurfbewegung in die Seitenwand ausgebildet sein.

Dabei haben Bremsschieber den Nachteil, daß bei vergleichsweise geringen Walzgeschwindigkeiten keine schnelle und sichere Querbewegung auf den sich hebenden Bremsschiebern erfolgt. Andererseits ergibt sich bei Verwendung von Abwischern der Nachteil, daß Zugstangen zur gemeinsamen Schwenkbewegung der Abwischer, die thermisch bedingten Längenänderungen unterworfen sind, zu unerwünschten Schwenkbewegungen führen können. Darüber hinaus kann ein abruptes seitliches Abwischen und die dadurch bedingte unsanfte Auswurfbewegung in die Seitenwand zu Deformationen besonders bei dünnwandigen Doppel-T-Profilen führen.

Der Erfindung liegt die Aufgabe zugrunde, eine wesentlich verbesserte Auflauf- und Abbremsvorrichtung anzugeben, welche eine sichere und schnelle Querförderung von Walzprofilen aus dem Einlaufbereich in den Bremsbereich unter Vermeidung der vorgenannten Nachteile und Schwierigkeiten ermöglicht. Die Vorrichtung soll unkompliziert sein und insbesondere eine pflegliche Walzgutbehandlung ohne Profil-Deformationen sicher gewährleisten.

Zur Lösung der Aufgabe wird bei einer Auflauf- und Abbremsvorrichtung der im Oberbegriff von Anspruch 1 genannten Art eine Ausgestaltung entsprechend dem Kennzeichnungsteil von Anspruch 1 vorgeschlagen.

Dadurch, daß die Auflauf- und Abbremsvorrichtung erfindungsgemäß als eine zusammenwirkende Funktionseinheit bestehend aus einem Einlaufrollgang mit einem Hubboden mit dessen Ebene überragenden Transportrollen sowie aus einer parallel zugeordneten fest angeordneten Bremsrinne gebildet wird, wobei der Einlaufrollgang zusammen mit Hubboden und Transportrollen um einen seitlich dazu versenkten Schwenkpunkt in eine gegen die Bremsrinne zu schräg-abfallende Neigung aufschwenkbar ist, wird unabhängig von den vorhandenen Walzgeschwindigkeiten eine schnelle und sichere Querbewegung auf der Transportebene der aufschwenkbaren Transportrollen erreicht.

Die am Hubboden gelagerten Rollen werden nach Einlaufen eines Profils gemeinsam mit dem Boden angehoben, wodurch nach Erreichen der oberen Hubstellung infolge der Schräglage des Systems ein leichtes und schnelles Querfördern des Walzgutes ermöglicht wird. Dabei rutscht ein Walzprofil auf den leicht geschränkten, sich drehenden Rollen ohne Gefahr einer Deformation quer zur Transportrichtung in den Bremsbereich und wird auf diesem nach Absenken der Rollen in zeitlicher Kontrolle ohne Gefahr einer Deformation zügig abgebremst.

Infolge des Verzichtes auf die Anordnung von Wischern wird der Anlagenteil der Auflauf- und Abbremsvorrichtung signifikant vereinfacht. Durch Vermeidung des abrupten seitlichen Abwischens und der daraus folgenden unsanften Auswurfbewegung in die Seitenwand werden Deformationen insbesondere der dünnwandigen Doppel-T-Walzprofile mit Vorteil vermieden.

Eine erfindungswesentliche Ausgestaltung sieht dabei vor, daß der Einlaufrollgang zusammen mit dem Hubboden und den daran gelagerten Transportrollen um einen seitlich dazu versetzten Schwenkpunkt in eine gegen die Bremsrinne zu schräg-abfallenden Neigung ausschwenkbar mit Schwenkmitteln ausgebildet ist.

Nach einer weiteren Ausgestaltung sind dabei die Bremsrinne und der Einlaufrollgang derart einander zugeordnet, daß in angehobener Lage des aufschwenkbaren Einlaufrollganges dessen von den Transportrollen gebildete Transportebene den Boden der Bremsrinne im parallelen Abstand überragt, wobei der Boden und der Hubboden eine gemeinsame schiefe Ebene bilden. Andere vorteilhafte Ausgestaltungen der erfindungsgemäßen Vorrichtung sind entsprechend den Unteransprüchen vorgesehen.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Fig. 1: eine Auflauf- und Abbremsvorrichtung mit einem Einlaufrollgang in abgesenkter Stellung und eine dazu in paralleler Zuordnung seitlich versetzt angeordnete Bremsrinne im Querschnitt,
- Fig. 2: die Vorrichtung gemäß Fig. 1, jedoch mit dem Einlaufrollgang in angehobener Schwenkposition,
- Fig. 3: die Auflauf- und Abbremsvorrichtung in wieder abgesenkter Position des Einlaufrollganges nach Querförderung eines Profils in die Bremsrinne, ebenfalls im Querschnitt.

Aus der Zusammenschau der Figuren 1 bis 3 wird die Ausgestaltung der Auflauf- und Abbremsvorrichtung, sowie das Zusammenwirken und die Funktion ihrer Elemente verdeutlicht. Figur 1 zeigt den Einlaufrollgang (1) und eine dazu in paralleler Zuordnung seitlich versetzt angeordnete Bremsvorrichtung in Form einer fest angeordneten Bremsrinne (2), die einen gegenüber der Horizontalen (x-x) nach außen schräg-abfallenden Boden (22) aufweist. Der benachbarte Einlaufrollgang (1) ist mit einem Hubboden (10) ausgebildet, dessen Ebene (z-z) von darunter gelagerten Transportrollen (11) überragt wird. Diese Rollen überdecken die Breite sowohl des Einlaufrollganges (1) als auch der Bremsrinne (2).

Wie aus Fig. 1 weiter erkennbar, ist der Einlaufrollgang (1) zusammen mit seinem Hubboden (10) und den daran gelagerten Transportrollen (11) um einen seitlich dazu versetzten Schwenkpunkt (20) in eine gegen die Bremsrinne (2) zu schräg-abfallende Neigung aufschwenkbar mit Schwenkmitteln (21) ausgebildet.

Den Einlaufrollgang (1) in aufgeschwenkter Position zeigt Figur 2. Daraus ist erkennbar, daß die Bremsrinne (2) und der Einlaufrollgang (1) einander derart zugeordnet sind, daß in angehobener Lage des aufschwenkbaren Einlaufrollganges (1) dessen von den Transportrollen (11) gebildete Transportebene den Boden (22) der Bremsrinne (2) im parallelen Abstand überragt, wobei der Boden (22) und der Hubboden (10) eine gemeinsame schiefe Ebene (z-z) bilden. Bei dieser Position von Einlaufrollgang (1) und Bremsrinne (2) ist nach Erreichen der oberen Hubstellung ein leichtes und schnelles Querfördern des Walzgutes (30) möglich. Dabei rutscht das Walzgut (30) auf den leicht geschränkten, sich drehenden Transportrollen (11) ohne Gefahr einer Deformation quer in den Bremsbereich der Bremsrinne (2) und wird darin durch natürliche Gleitreibung schonend abgebremst. Durch entsprechende Steuerung der Hubbewegung des Schwenkmittels (21) kann der Eintritt des Bremsprozesses zeitlich und örtlich gesteuert werden.

Aus der Zusammenschau der Figuren 1 bis 3 geht weiter hervor, daß die Bremsrinne (2) im Querschnitt ein Z-förmiges Profil aufweist mit einem dem Einlaufrollgang (1) benachbarten abwärts gerichteten Schenkel (23) und einem an der Außenseite des Bodens (22) nach oben gerichteten Schenkel (24), wobei der abwärts gerichtete Schenkel (23) bei abgesenkter Position des Einlaufrollganges (1) als Seitenführung (25) für darauf geförderte Walzprofile (30) und der nach oben gerichtete Schenkel (24) als Seitenführung (26) für ein in der Bremsrinne (2) befindliches Walzprofil (31, Fig. 3) ausgebildet ist.

Weiter sieht die Ausgestaltung der Vorrichtung vor, daß der Einlaufrollgang (1) im Querschnitt ein Winkelprofil aufweist, mit einem von darunter gelagerten Transportrollen (11) durchsetzten Boden (10). Dieser wird an der Außenseite von einem vertikalen Schenkel (27) begrenzt.

Sehr vorteilhaft wirkt sich für die Funktion der Querförderung eine an sich bekannte Maßnahme aus, daß die Drehachsen der Transportrollen (11) relativ zu je einer auf der Längsachse des Einlaufrollganges (1) senkrecht stehenden, der Walzlinie entsprechenden Achse, einen Schränkungswinkel aufweisen, derart, daß ein auf den Rollen (11) abrollendes Walzprofil (30) mit einer Bewegungskomponente in Querrichtung gegen die Bremsrinne (2) gefördert wird.

Dabei kann der Schränkungswinkel zwischen 2 und 20 Grad betragen, bevorzugt etwa 10 Grad. Eine zweckmäßige Ausgestaltung der Auflauf- und Abbremsvorrichtung sieht vor, daß eine über die Zenite der Transportrollen (11) gespannte Ebene einige über den Hubboden (10) der Einlaufrinne (1) übersteht.

Die Funktion der erfindungsgemäßen Vorrichtung kann wie folgt kurz beschrieben werden:

Aus einer Walzstraße läuft ein Walzstab (30) mit Endwalzgeschwindigkeit aus. Nach Passieren einer Trennvorrichtung zum Schopfen eines unbrauchbaren Kopfstückes und fallweise nach Trennen des Walzgutes in vorausberechnete Teilstücke läuft jedes Teilstück in den Einlaufrollgang (1) der Auflauf- und Abbremsvorrichtung ein. Bei Erreichen einer durch meßtechnische Mittel (nicht gezeigt) vorgegebenen Förderstrecke wird der Einlaufrollgang (1) aus der Stellung gemäß Fig. 1 mit darauf gefördertem Walzprofil (30) sowie mit den Transportrollen (11) bei ununterbrochenem Transport nach Aktivierung der Schwenkmittel (21) in die in Fig. 2 gezeigte Position hochgeschwenkt. Nach Erreichen der oberen Hubstellung setzt eine leichte und schnelle Querförderung des Walzgutes (30) ein, welches auf der von den Zeniten der Transportrollen (11) gebildeten Transportebene der sich drehenden Rollen (11) quer über den Transportbereich bis auf die Bremsrinne (2) gefördert wird. Sofort danach wird der Einlaufrollgang (1) mit den Transportrollen (11) in die abgesenkte Position gemäß Fig. 3 (wie auch Fig. 1) abgesenkt, wodurch das Profil (31) auf dem festen Boden (22) der Bremsrinne (2) zum Aufliegen kommt und darauf mittels Gleitreibung abgebremst wird.

Es ist ersichtlich, daß die Vorrichtung nach der Erfindung unkompliziert und wirkungsvoll ist und insbesondere eine schonende Behandlung des Walzgutes (30, 31) gewährleistet. Insofern erfüllt die Erfindung in optimaler Weise die eingangs gestellte Aufgabe.

## Patentansprüche

1. Auflauf- und Abbremsvorrichtung, insbesondere für Mittelstahl-Walzprofile, mit einem Einlaufrollgang (1), dessen Bodenebene von darunter gelagerten Transportrollen (11) überragt wird und einer dazu in paralleler Zuordnung seitlich versetzt ortsfest angeordneten Bremsvorrichtung (2), die im Zusammenwirken ein Auflauf- und Bremssystem bilden, wozu der Einlaufrollgang (1) um einen seitlich dazu versetzten Schwenkpunkt schwenkbar mit Schwenkmitteln augebildet ist, **dadurch gekennzeichnet**,
- daß die ortfest angeordnete Bremsrinne (2) einen gegenüber der Horizontalen (x-x) nach außen schräg-abfallenden Boden (22) aufweist,
- daß der Einlaufrollgang (1), dessen Boden als Hubboden (10) ausgebildet ist, zusammen mit dem Hubboden (10) und den darunter gelagerten Transportrollen (11) um einen seitlich dazu versetzten Schwenkpunkt (20) in eine gegen die Bremsrinne (2) zu schräg-abfallende Neigung so aufschwenkbar mit Schwenkmitteln (21) ausgebildet ist, daß in angehobener Lage des aufschwenkbaren Einlaufrollganges (1) dessen von den Transportrollen (11) gebildete Transportebene den Boden (22) der Bremsrinne (2) im parallelen Abstand überragt, wobei der Boden (22) und der Hubboden (10) eine gemeinsame schiefe Ebene (z-z) bilden,
- daß die Drehachsen der Transportrollen (11) relativ zu je einer auf der Längsachse des Einlaufrollganges (1) senkrecht stehenden Achse einen Schränkungswinkel aufweisen, derart, daß ein auf den Rollen (11) abrollendes Walzprofil (30) mit einer seitlichen Bewegungskomponente gegen die Bremsrinne (2) gefördert wird.

2. Auflauf- und Abbremsvorrichtung nach Anspruch 1, **dadurch gekennzeichnet**, daß die Bremsrinne (2) im Querschnitt ein Z-förmiges Profil aufweist mit einem dem Einlaufrollgang (1) benachbarten abwärts gerichteten Schenkel (23) und einem an der Außenseite des Bodens (22) nach oben gerichteten Schenkel (24), wobei der abwärts gerichtete Schenkel (23) bei abgesenkter Position des Einlaufrollganges (1) als Seitenführung (25) für darauf geförderte Walzprofile (30), und der nach oben gerichtete Schenkel (24) als Seitenführung (26) für ein in der Bremsrinne (2) befindliches Walzprofil (31) ausgebildet ist.

3. Auflauf- und Abbremsvorrichtung nach Anspruch 1 oder 2, **dadurch gekennzeichnet**, daß der Einlaufrollgang (1) im Querschnitt ein Winkelprofil aufweist, mit einem von darunter gelagerten Rollen (11) durchsetzten Boden (10), der an der Außenseite von einem vertikalen Schenkel (27) begrenzt ist.

4. Auflauf- und Abbremsvorrichtung nach Anspruch 1, 2 oder 3, **dadurch gekennzeichnet**, daß der Schränkungswinkel der Drehachsen der Transportrollen (11) zwischen 2 und 20 Grad beträgt.

5. Auflauf- und Abbremsvorrichtung nach Anspruch 4, **dadurch gekennzeichnet**, daß der Schränkungswinkel bevorzugt 10 Grad beträgt.

6. Auflauf- und Abbremsvorrichtung nach einem oder mehreren der Ansprüche 1 bis 5, **dadurch gekennzeichnet**, daß eine über die Zenite der Transportrollen (11) gespannte Ebene einige mm über den Hubboden (10) des Einlaufrollgangs (1) übersteht.

## Claims

1. Run-up and braking device, especially for medium steel rolled profile sections, with an inlet roller path (1), the base plane of which is projected beyond by transport rollers (11) arranged thereunder, and a braking device (2) arranged in fixed location to be laterally offset relative thereto and in parallel association therewith, which in co-operation form a run-up and braking system, for which purpose the inlet roller path (1) is constructed to be pivotable by pivot means about a pivot point laterally offset relative thereto, characterised in that
- the brake channel (2) arranged in fixed location has a base (22) inclined downwardly relative to the horizontal (x-x) towards the outside,
- the inlet roller path (1), the base of which is constructed as a lifting base (10), together with the lifting base (10) and the transport rollers (11) mounted thereunder is constructed to be so pivotable by pivot means (21) about a pivot point (20) laterally offset relative thereto into an inclination dropping obliquely down towards the brake channel (2) that in the raised position of the pivotable inlet roller path (1) the transport plane thereof formed by the transport rollers (11) project beyond the base (22) of the brake channel (2) at a parallel spacing, wherein the base (22) and the lifting base (10) form a common sloping plane (2-2), and
- the axes of rotation of the transport rollers (11) each have an offset angle relative to a respective axis perpendicular to the longitudinal axis of the inlet roller path (1) in such a manner that a rolled profile section rolling along the rollers (11) is conveyed by a lateral movement component towards the brake channel (2).

2. Run-up and braking device according to claim 1, characterised in that the brake channel (2) has in cross-section a Z-shaped profile with a downwardly directed limb (23) adjacent to the inlet roller path (1) and an upwardly directed limb (24) at the outer side of the base (22), wherein the downwardly directed limb (23) is constructed as a lateral guide (25) for rolled profile sections (30) conveyed thereon in the case of the lowered position of the inlet roller path (1) and the upwardly directed limb (24) is constructed as a lateral guide (26) for a rolled profile section (31) disposed in the brake channel (2).

3. Run-up and braking device according to claim 1 or claim 2, characterised in that the inlet roller path (1) has in cross-section an angular profile with a base (10) which is penetrated by rollers (11) mounted thereunder and which is bounded at the outer side by a vertical limb (27).

4. Run-up and braking device according to claim 1, 2 or 3, characterised in that the offset angle of the rotational axes of the transport rollers (11) amounts to between 2 and 20 degrees.

5. Run-up and braking device according to claim 4, characterised in that the offset angle preferably amounts to 10 degrees.

6. Run-up and braking device according to one or more of the preceding claims 1 to 5, characterised in that a plane extending above the zenith of the transport rollers (11) projects above the lifting base (10) of the inlet roller path (10) by a few millimetres.

## Revendications

1. Dispositif de décélération et de freinage, en particulier pour des profils laminés intermédiaires, présentant un train de rouleaux d'introduction (1), dont le plan du fond est recouvert de galets de transport (11) logés au-dessous dudit plan et un dispositif de freinage (2) fixe disposé parallèlement et déplacé latéralement par rapport audit train, qui forment, en interagissant, un système de décélération et de freinage, le train de rouleaux d'introduction (1) étant exécuté de manière à pouvoir pivoter autour d'un point de pivotement déplacé latéralement avec des dispositifs de pivotement, caractérisé
- en ce que le chenal de freinage (2) fixe présente un fond (22) avec une inclinaison descendante vers l'extérieur par rapport à l'horizontale (x-x)
- en ce que le train de rouleaux d'introduction (1), dont le fond est exécuté sous forme de fond élévateur (10), est exécuté, avec le fond élévateur (10) et les galets de transport (11) disposés sous celui-ci, de manière pivotante vers le haut avec des moyens de pivotement 21 autour d'un point de pivotement (20) déplacé latéralement avec une inclinaison descendante vers le chenal de freinage (2), de telle manière que dans la position élevée du train de rouleaux (1) pivotant vers le haut, le plan de transport formé par les galets de transport (11) recouvre le fond (22) du chenal de freinage (2) à une distance parallèle, le fond (22) et le fond élévateur (10) formant un plan incliné commun (z-z),
- en ce que les axes de rotation des galets de transport (11) présentent un angle d'inclinaison par rapport à l'axe vertical par rapport à l'axe longitudinal du train de rouleaux d'introduction (1), de telle manière qu'un profil laminé (30) en déplacement sur les galets (11) est transporté avec une composante de déplacement latérale contre le chenal de freinage (2).

2. Dispositif de décélération et de freinage selon la revendication 1, caractérisé en ce que le chenal de freinage (2) présente, en coupe, un profil en forme de Z, avec une branche (23) dirigée vers le bas à côté du train de rouleaux d'introduction (1) et une branche (24) dirigée vers le haut du côté extérieur du fond (22), la branche (23) dirigée vers le bas étant exécutée, dans la position abaissée du train de rouleaux d'introduction (1), comme guidage latéral (25) pour le profil laminé (30) qui y est transporté et la branche (24) dirigée vers le haut étant exécutée comme guidage latéral (26) pour le profil laminé (31) se trouvant dans le chenal de freinage (2).

3. Dispositif de décélération et de freinage selon la revendication 1 ou 2, caractérisé en ce que le train de rouleaux (1) présente, en coupe, un profil angulaire avec un fond (10) traversé par les galets (11) logés sous celui-ci, qui est limité du côté extérieur par une branche verticale (27),

4. Dispositif de décélération et de freinage selon la revendication 1, 2 ou 3, caractérisé en ce que l'angle d'inclinaison des axes de rotation des galets de transport (Il) est compris entre 2 et 20 degrés.

5. Dispositif de décélération et de freinage selon la revendication 4, caractérisé en ce que l'angle d'inclinaison est de préférence de 10 degrés.

6. Dispositif de décélération et de freinage selon l'une ou plusieurs des revendications 1 à 5, caractérisé en ce qu'un plan tendu au-dessus des points supérieurs des galets de transport (11) dépasse de quelques mm le fond d'élévation (10) du train de rouleaux d'introduction (1).
